# EUROPÄISCHE PATENTSCHRIFT

(11) **EP 0 371 521 B1**
(45) Veröffentlichungstag und Bekanntmachung des Hinweises auf die Patenterteilung: **29.09.1993**
(21) Anmeldenummer: 89202524.8
(22) Anmeldetag: 28.09.1989
(51) Int. Cl.: D04B 15/68

(54) **Flachstrickmaschine**
Flat bed knitting machine
Métier à tricoter rectiligne

(30) Priorität: 28.10.1988 DE 3836806
(43) Veröffentlichungstag der Anmeldung: 06.06.1990
(73) Patentinhaber: UNIVERSAL MASCHINENFABRIK DR. RUDOLF SCHIEBER GMBH & CO. KG, 73463 Westhausen (DE)
(72) Erfinder: Schimko, Reinhold, GmbH Postfach 20 D-7084 Westhausen (DE)
(74) Vertreter: Geyer, Ulrich F., Dr. Dipl.-Phys.

(56) Entgegenhaltungen:
- EP-A- 0 215 746
- EP-A- 0 224 031
- DE-C- 3 523 989
- GB-A- 2 142 047

## Beschreibung

Die Erfindung bezieht sich auf eine Flachstrickmaschine mit in den Nadelkanälen der Nadelbetten angeordneten Federschaftnadeln, die je einen vorderen, immer aus dem Nadelbett ragenden ersten Nadelfuß und einen hinteren, durch Eigenfederung des Federschafts im Nadelbett verschwindenden zweiten Nadelfuß aufweisen, mit hinter den Federschaftnadeln angeordneten Schiebeplatinen mit je einem Arbeitsfuß und einem zum selektiven Heben des zweiten Nadelfußes unter den Federschaft der Federschaftnadel schiebbaren vorderen Ende, mit hinter den Schiebeplatinen angeordneten, auf diesen gleitend verschiebbaren Jacquardplatinen, und mit einem symmetrisch zu seiner Mittellängsachse aufgebauten Schloßsystem zum Auswählen und Betätigen der Nadeln und Platinen, welches wenigstens zwei in der Schloßebene verschiebbare Nadelsenker im Bereich der zweiten Nadelfüße aufweist.

Eine derartige Flachstrickmaschine ist beispielsweise durch die DE 35 23 989 C1 bekannt geworden. Die Schiebeplatinen sind dort als Rastplatinen ausgebildet, die es ermöglichen, den zweiten Nadelfuß in eine Arbeitsstellung zum Eingriff mit Schloßteilen des Schloßsystems selektiv anzuheben.

Mit der bekannten Flachstrickmaschine wird erreicht, daß die Nadelkanalfräsung im Nadelbett ohne Absatz, also in einem Fräsdurchgang mit konstanter Frästiefe ausführbar ist, ohne daß die volle Vielfalt der Bindungstechnologien einschließlich Umhängen von Maschen und Stricken, gegebenenfalls mit unterschiedlichen Abzugstiefen, innerhalb einer Strickreihe leidet.

Der Erfindung liegt die Aufgabe zugrunde, eine Flachstrickmaschine der eingangs beschriebenen Art unter Beibehaltung des sehr einfach aufgebauten und herzustellenden Nadelbetts derart weiterzubilden, daß der Aufbau und die Betätigung des Schloß- und Stricksystems verbessert und vereinfacht ist, insbesondere die nicht feststehenden Schloßteile des Schloßsystems bezüglich Anzahl und Schalterfordernissen minimiert sind.

Diese Aufgabe mit erfindungsgemäß dadurch gelöst, daß
a) die Schiebeplatine als reine verschiebbare Hebeplatine mit einem zweistufigen vorderen Ende ausgebildet ist, welches eine erste Oberkante zum Anheben des zweiten Nadelfußes in halbhohe Arbeitsstellung und daran anschließend eine zweite Oberkante zum Anheben des zweiten Nadelfußes in vollhohe Arbeitsstellung aufweist;
b) auf der Mittelängsachse des Schloßsystems im Schloßbereich der ersten Nadelfüße eine durch die ersten Nadelfüße in der Schloßebene verschwenkbare Steuerzunge vorgesehen ist;
c) eine erste Gruppe von symmetrisch zur Mittelängsachse des Schloßsystems angeordneten, senkrecht zur Schloßebene schaltbaren Schloßteilen vorgesehen ist, von denen
   - zwei Schloßteile im Schloßbereich der ersten Nadelfüße nahe der Steuerzunge oder im Schloßbereich der zweiten Nadelfüße und
   - zwei Schloßteile im Schloßbereich der zweiten Nadelfüße nahe den Nadelsenkern vorgesehen sind.

Mit einem derart aufgebauten Schloß- und Stricksystem der Flachstrickmaschine ist ein im Aufbau einfaches und im Betrieb zuverlässiges Schloßsystem für konstanten Nadelabzug verwirklicht.

Vorteilhaft ist die erfindungsgemäße Flachstrickmaschine weiter derart aufgebaut, daß
d) die Nadelsenker im Bereich der zweiten Nadelfüße jeweils zwei unabhängig voneinander verschiebbare Teil-Nadelsenker umfassen, von denen
   - der eine zum Erfassen der zweiten Nadelfüße in halbhoher oder halbhoher und vollhoher Arbeitsstellung und
   - der andere zum Erfassen der zweiten Nadelfüße in vollhoher Arbeitsstellung ausgebildet und angeordnet ist;
e) eine zweite Gruppe von symmetrisch zur Mittellängsachse des Schloßsystems angeordneten, senkrecht zur Schloßebene schaltbaren Schloßteilen vorgesehen ist, von denen
   - zwei Schloßteile im Schloßbereich der ersten Nadelfüße,
   - zwei Schloßteile im Schloßbereich der zweiten Nadelfüße, und
   - zwei Schloßteile im Schloßbereich der Arbeitsfüße der Hebeplatinen vorgesehen sind;
f) eine dritte Gruppe von symmetrisch zur Mittelängsachse des Schloßsystems angeordneten, senkrecht zur Schloßebene schaltbaren Schloßteilen im Schloßbereich der Arbeitsfüße der Hebeplatinen vorgesehen ist.

Die erfindungsgemäße Flachstrickmaschine ermöglicht die volle Vielfalt von Bindungstechnologien einschließlich Umhängen von Maschen und gegebenenfalls Stricken mit unterschiedlichen Abzugstiefen innerhalb einer Strickreihe mit einem sehr einfach aufgebauten Nadelbett sowie mit einem sehr einfachen und betriebssicheren kompakten Aufbau des Schloßsystems.

Zweckmäßig ist die erste Gruppe von Schloßteilen jeweils gemeinsam bei der Schlittenumkehr schaltbar.

Bei einem Schloßsystem für selektiv unterschiedlichen Nadelabzug sind zweckmäßig die erste Gruppe von Schloßteilen, die zweite Gruppe von Schloßteilen und die dritte Gruppe von Schloßteilen jeweils gemeinsam bei der Schlittenumkehr schaltbar.

Vorteilhaft weist die Hebeplatine am vorderen Ende eine erste Auflaufschräge gefolgt von einer halbhohen ersten Hebefläche und daran anschließend eine zweite Auflaufschräge gefolgt von einer hohen, bis zum Arbeitsfuß verlaufenden zweiten Hebefläche auf.

Zweckmäßig sind die Schloßteile der ersten Gruppe im Schloßbereich der ersten Nadelfüße oder zweiten Nadelfüße Nadelabzugsteile, während die Schloßteile der ersten Gruppe im Schloßbereich der zweiten Nadelfüße einen oberen Teilbereich für den Eingriff mit allen ausgewählten zweiten Nadelfüßen und einen unteren Teilbereich für den Eingriff nur mit den vollhoch ausgewählten zweiten Nadelfüßen aufweisen.

Vorteilhaft sind in jeder zur Mittellängsachse des Schloßsystems symmetrischen Hälfte zwei Auswahlstellen für die zweiten Nadelfüße vorgesehen, von denen
- eine erste Auswahlstelle der Auswahl Masche, lange Masche, Masche Übergeben und
- eine zweite Auswahlstelle der Auswahl Fanghenkel, kurze Masche, kurzer Fanghenkel, Masche Übernehmen und Masche dient.

Zum Maschen Übergeben und Maschen Übernehmen sind die Schloßteile der ersten Gruppe von senkrecht zur Schloßebene schaltbaren Schloßteilen in Tätigkeit geschaltet.

Zum Bilden von langen und kurzen Maschen sind die Schloßteile der zweiten Gruppe von senkrecht zur Schloßebene schaltbaren Schloßteilen in Tätigkeit geschaltet.

Zum Bilden von Maschen und Fanghenkeln sowie Nichtstricken in Drei-Weg-Technik sind die Schloßteile der dritten Gruppe von senkrecht zur Schloßebene schaltbaren Schloßteilen in Tätigkeit geschaltet.

Mit im Schloßbereich der zweiten Nadelfüße angeordneten Schloßteilen der ersten Gruppe sind zum Maschen Übergeben und Maschen Bilden die Schloßteile der ersten Gruppe, die Schloßteile der zweiten Gruppe und die Schloßteile der dritten Gruppe von senkrecht zur Schloßebene schaltbaren Schloßteilen in Tätigkeit geschaltet.

Mit im Schloßbereich der zweiten Nadelfüße angeordneten Schloßteilen der ersten Gruppe sind zum Maschen Übergeben und Fanghenkel Bilden die Schloßteile der ersten Gruppe und die Schloßteile der dritten Gruppe von senkrecht zur Schloßebene schaltbaren Schloßteilen in Tätigkeit geschaltet.

Schließlich ist die in der Schloßebene verschwenkbare Steuerzunge durch die ersten Nadelfüße der zum Maschen Übergeben ausgewählten Nadeln verschwenkbar.

Die Erfindung ist im folgenden an Ausführungsbeispielen und anhand der Zeichnungen näher erläutert. In den Zeichnungen zeigen
- Fig. 1: eine Federschaftnadel und eine dahinter angeordnete Doppelhebeplatine mit dem zweiten Nadelfuß außer Tätigkeit im Nadelbett versenkt,
- Fig. 2: eine Darstellung wie in Fig. 1 mit halbhoch in Tätigkeit angehobenem zweiten Nadelfuß,
- Fig. 3: eine Darstellung wie in Fig. 1 mit vollhoch in Tätigkeit angehobenem zweiten Nadelfuß,
- Fig. 4: ein Schloßsystem für konstanten Nadelabzug,
- Fig. 5: ein Schloßsystem für selektiv unterschiedlichen Nadelabzug,
- Fig. 6: das Schloßsystem nach Fig. 5, geschaltet für Drei-Weg-Technik zum Bilden von Maschen und Fanghenkeln sowie Nichtstricken,
- Fig. 7: eine Schloßsystem nach Fig. 5, geschaltet zum Bilden von langen und kurzen Maschen.
- Fig. 8: Schloßsystem nach Fig. 5, geschaltet zum Bilden von langen Maschen und kurzen Fanghenkeln,
- Fig. 9: eine Schloßsystem nach Fig. 5, geschaltet zum Übergeben und Übernehmen von Maschen,
- Fig. 10: ein zu Fig. 5 abgewandeltes Schloßsystem, geschaltet für Drei-Weg-Technik zum Bilden von Maschen und Fanghenkeln sowie Nichtstricken,
- Fig. 11: ein Schloßsystem nach Fig. 10, geschaltet zum Übergeben und Übernehmen von Maschen,
- Fig. 12: ein Schloßsystems nach Fig. 10, geschaltet zum Übergeben und Bilden von Maschen, und
- Fig. 13: ein Schloßsystem nach Fig. 10, geschaltet zum Übergeben von Maschen und Bilden von Fanghenkeln.

In den Fig. 1 bis 3 sind hintereinander angeordnet eine Federschaftnadel N und eine verschiebbare Hebeplatine H dargestellt. Die Federschaftnadel N weist einen vorderen, immer aus dem Nadelbett in Tätigkeit ragenden ersten Nadelfuß 1 und einen hinteren, durch Eigenfederung des Federschafts im Nadelbett verschwindenden zweiten Nadelfuß 2 auf. Die Hebeplatine H weist einen Arbeitsfuß 3 auf, der zu deren Verschieben immer aus dem Nadelbett ragt.

Unter dem zweiten Nadelfuß 2 ist ein Hebenocken 4 vorgesehen, der, wie in Fig. 1 dargestellt, durch die Eigenfederung des Federschafts der Federschaftnadel N in den Nadelkanal gedrückt wird und auf dessen Grund aufliegt. Damit befindet sich der zweite Nadelfuß 2 außer Tätigkeit im Nadelbett versenkt.

Am vorderen Ende der Hebeplatine H ist eine erste Auflaufschräge 5 gefolgt von einer halbhohen ersten Hebefläche 6 parallel zum Nadelkanalgrund vorgesehen. Auf die erste Heberfläche 6 folgt eine zweite Auflaufschräge 7 und eine hohe, bis zum Arbeitsfuß 7 der Hebeplatine H verlaufende zweite Hebefläche 8, ebenfalls parallel zum Nadelkanalgrund.

Bei einem Verschieben der Federschaftnadel N und der Hebeplatine H zueinander hin aus einer Stellung wie in Fig. 1 dargestellt, gleitet der Hebenocken 4 zunächst über die erste Auflaufschräge 5 auf die erste Hebefläche 6 (Fig. 2). Der zweite Nadelfuß 2 ist dann in eine halbhohe Arbeitsstellung angehoben, in der er nur von hochstehenden Schloßteilen des Schloßsystems, nicht aber von halbhochstehenden Schloßteilen des Schloßsystems erfaßt werden kann. Werden die Federschaftnadel N und die Hebeplatine H weiter zueinander hin verschoben, so gleitet der Hebenocken 4 über die zweite Auflaufschräge 7 auf die zweite Hebefläche 8 (Fig. 3). In dieser Lage befindet sich der zweite Nadelfuß 2 in vollhoher Arbeitsstellung aus dem Nadelbett ragend, in der er von sämtlichen in Tätigkeit geschalteten und in Tätigkeit stehenden Schloßteilen erfaßt werden kann. Die zweiten Nadelfüße 2 können also durch die Hebeplatine H in zwei unterschiedliche Ebenen angehoben werden und können folgende drei Stellungen einnehmen:
- Außer Tätigkeit (Fig. 1),
- halb in Tätigkeit (Fig. 2), und
- voll in Tätigkeit (Fig. 3).

Bei den in den Fig. 4 bis 13 dargestellten Schloßsystemen sind feststehende bzw. senkrecht zur Schloßebene in Tätigkeit geschaltete Schloßteile nicht schraffiert, senkrecht zur Schloßebene schaltbare und außer Tätigkeit geschaltete Schloßteile schraffiert, in der Schloßebene verschiebbare Nadelabzugsschloßteile bzw. Nadelsenker mit einem Doppelpfeil und in der Schloßebene verschwenkbare Schloßteile mit einem Bogendoppelpfeil gekennzeichnet. Weiter sind die in verschiedenen Positionen im Schloßsystem dargestellten zweiten Nadelfüße nicht schraffiert dargestellt, wenn sie sich außer Tätigkeit im Nadelbett versenkt befinden, mit einem Kreuz gekennzeichnet, wenn sie sich in halbhoch aus dem Nadelbett ragender Tätigkeitsstellung befinden, und schwarz gekennzeichnet, wenn sie sich in vollhoch in Tätigkeit gehobener Stellung befinden. Die Schlittenlaufrichtung von rechts nach links ist mit einem Pfeil S bezeichnet.

In den Fig. 4 bis 13 sind verschiedene Positionen der ersten Nadelfüße 1, der zweiten Nadelfüße 2 und der Arbeitsfüße 3 der Hebeplatinen dargestellt, die die folgende Bedeutung haben bzw. Stellung beim Stricken einnehmen:
- Position 1:: Grundstellung, Nadelfuß 2 außer Tätigkeit,
- Position 2:: Stellung kurz nach der Auswahl Masche, lange Masche, Masche Übergeben,
- Position 3:: zweiter Nadelfuß 2 voll in Tätigkeit angehoben,
- Positionen 4 bis 12:: Masche oder lange Masche Bilden,
- Positionen 13 bis 15:: Masche, lange Masche oder Fanghenkel Bilden,
- Position 16:: Endposition,
- Position 17:: Grundstellung, Nadelfuß 2 außer Tätigkeit,
- Position 18:: Stellung kurz nach der Auswahl Fanghenkel oder kurzer Fanghenkel,
- Positionen 19 bis 24:: Fanghenkel Bilden,
- Position 25:: Grundstellung, Nadelfuß 2 außer Tätigkeit,
- Position 26:: Stellung kurz nach der Auswahl kurze Masche oder Masche,
- Positionen 27 bis 32:: Kurze Masche Bilden,
- Positionen 33 und 34:: Kurze Masche oder kurzer Fang henkel Bilden,
- Positionen 35 bis 49:: Masche Übergeben,
- Position 50:: Grundstellung, Nadelfuß 2 außer Tätigkeit,
- Position 51:: Stellung kurz nach der Auswahl Masche Übernehmen,
- Positionen 52 bis 59:: Masche Übernehmen.

Fig. 4 zeigt ein im wesentliches symmetrisch zu seiner Mittellängsachse M aufgebautes Schloßsystem für konstanten Nadelabzug mit feststehenden Schloßteilen, die nicht schraffiert sind. Das Schloßsystem enthält zwei in der Schloßebene verschiebbare Nadelsenker N2.1, N2.2 im Bereich der zweiten Nadelfüße 2. Weiter ist auf der Mittellängsachse M des Schloßsystems im Schloßbereich der ersten Nadelfüße 1 eine durch die ersten Nadelfüße 1 in der Schloßebene verschwenkbare Steuerzunge S1 vorgesehen. Eine erste Gruppe A von symmetrisch zur Mittellängsachse M des Schloßsystems angeordneten Schloßteilen ist senkrecht zur Schloßebene in und außer Tätigkeit schaltbar. Diese Gruppe A besteht aus zwei Schloßteilen A1.1 und A1.2 im Schloßbereich der ersten Nadelfüße 1 nahe der Steuerzunge S1 und zwei Schloßteilen A2.1 und A2.2 im Schloßbereich der zweiten Nadelfüße nahe den Nadelsenkern N2.1 und N2.2.

Fig. 5 stellt ein Schloßsystem für selektiv unterschiedlichen Nadelabzug dar. Hier sind im Bereich der zweiten Nadelfüße 2 jeweils zwei unabhängig voneinander verschiebbare Teil-Nadelsenker N2.1, N2.2 zum Erfassen der zweiten Nadelfüße 2 in halbhoher oder halbhoher und vollhoher Arbeitsstellung und Teil-Nadalsenker N2.3, N2.4 zum Erfassen der zweiten Nadelfüße 2 in vollhoher Arbeitsstellung ausgebildet und angeordnet.

Weiter ist eine zweite Gruppe B von symmetrisch zur Mittellängsachse M des Schloßsystems angeordneten, senkrecht zur Schloßebene schaltbaren Schloßteilen vorgesehen. Von dieser Gruppe B sind zwei Schloßteile B1.1, B.1.2 im Schloßbereich der ersten Nadelfüße 1, zwei Schloßteile B2.1, B2.1 im Schloßbereich der zweiten Nadelfüße 2 und zwei Schloßteile B3.1, B3.2 im Schloßbereich der Arbeitsfüße 3 der Hebeplatinen H vorgesehen.

Schließlich ist eine dritte Gruppe C von symmetrisch zur Mittellängsachse M des Schloßsystems angeordneten, senkrecht zur Schloßebene schaltbaren Schloßteilen C3.1, C3.2 im Schloßbereich der Arbeitsfüße 3 der Hebeplatinen H vorgesehen.

Die erste Gruppe A von Schloßteilen, die zweite Gruppe B von Schloßteilen und die dritte Gruppe C von Schloßteilen sind jeweils gemeinsam bei der Schlittenumkehr in und außer Tätigkeit schaltbar.

Die Schloßteile A1.1 und A1.2 der ersten Gruppe A sind Nadelabzugsteile. Die Schloßteile A2.1, A2.2 der erste Gruppe A weisen einen oberen Teilbereich für den Eingriff mit allen ausgewählten zweiten Nadelfüßen 2 und einen unteren Teilbereich für den Eingriff nur mit den vollhoch ausgewählten zweiten Nadelfüßen 2 auf.

Weiter sind in jeder zur Mittellängsachse M des Schloßsystems im wesentlichen symmetrischen Hälfte zwei Auswahlstellen für die Federschaftnadeln N bzw. die zweiten Nadelfüße 2 vorgesehen, von denen eine erste Auswahlstelle der Auswahl Masche, lange Masche, Masche Übergeben und eine zweite Auswahlstelle der Auswahl Fanghenkel, kurze Masche, kurzer Fanghenkel und Masche Übernehmen dient.

Zum Maschen Übergeben und Maschen Übernehmen werden die Schloßteile der ersten Gruppe A senkrecht zur Schloßebene in Tätigkeit geschaltet. Zum Bilden von langen und kurzen Maschen werden die Schloßteile der zweiten Gruppe B senkrecht zur Schloßebene in Tätigkeit geschaltet. Zum Bilden von Maschen und Fanghenkeln in Drei-Weg-Technik werden die Schloßteile der dritten Gruppe C senkrecht zur Schloßebene in Tätigkeit geschaltet.

In Fig. 6 ist der Nadel- und Platinenlauf für Drei-Weg-Technik selektiv Maschen Bilden, Fanghenkel Bilden, Nichtstricken mit einem Schloßsystem für selektiv unterschiedlichen Nadelabzug nach Fig. 5 dargestellt. Die erste Auswahlstelle für einen Schloßlauf von rechts nach links wird in Position 2 gezeigt. Die Hebeplatinen H, die an einer ersten Auswahlstelle von Position 1 auf Position 2 nach oben geschoben werden, heben die zweiten Nadelfüße 2 in halbhohe Arbeitsstellung (mit einem Kreuz gekennzeichneter Nadelfuß 2). Die Schloßteile der Gruppe A stehen außer Tätigkeit. Beim weiteren Schloßlauf nach links werden die Hebeplatinen H weiter ausgetrieben, Position 3. Sie heben dabei die zweiten Nadelfüße 2 voll in Tätigkeit. In Position 4 werden die in Tätigkeit stehenden zweiten Nadelfüße 2 von einem festen Schloßteil F2 erfaßt und bis in Position 5 ausgetrieben. Da die Hebeplatinen H in ihrer Position stehen bleiben, gleiten die zweiten Nadelfüße 2 in die halbhohe Stellung (Fig. 2). In dieser Stellung werden sie vom Schloßteil F2 in Position 6 gebracht, in der die ersten Nadelfüße 1 von einem festen Schloßteil F3 erfaßt und von diesem in Maschenaustriebsstellung Position 8 gebracht werden.

Damit die zweiten Nadelfüße 2 in halbhoher Stellung gehalten werden, müssen die Hebeplatinen H mit ausgetrieben werden. Dies geschieht über ein festes Schloßteil F4. Ab der Position 9 machen die Federschaftnadeln N die Abwärtsbewegung. Die ersten Nadelfüße 1 werden von einem festen Schloßteil F5 erfaßt und von diesem bis Position 13 abgezogen. Ab dieser Position werden die Federschaftnadeln N durch den Nadelsenker N2.4 an den zweiten Nadelfüßen 2 in die gewünschte Ausgangs-Position 14 nur Maschenbildung abgezogen. Von Position 15 an werden die Federschaftnadeln N durch ein festes Schloßteil F6 in Eingriff mit den ersten Nadelfüßen 1 in die Ausgangsstellung gleich Kammgleiche, Position 16, ausgetrieben. Die Hebeplatinen H machen ab Position 9 eine Abwärtsbewegung.

Dabei gehen die zweiten Nadelfüße 2 bei Position 11 außer Tätigkeit, bei Position 12 halb in und ab Position 13 voll in Tätigkeit. Von der Position 15 zur Position 16 werden die Hebeplatinen H von einem festen Schloßteil F7 in Grundstellung abgezogen, in der die zweiten Nadelfüße 2 außer Tätigkeit stehen.

Sollen mit dem gleichen Schloß, Fig. 6, in der gleichen Strickreihe Fanghenkel gebildet werden, dann müssen die Federschaftnadeln N, die eben Fanghenkel stricken sollen, an einer zweiten Auswahlstelle, Position 18, angesteuert werden. Die zweiten Nadelfüße 2, die bei der Position 17 noch außer Tätigkeit stehen, werden durch die Hebeplatinenauswahl halb in Tätigkeit gebracht, Position 18. Die an der ersten Auswahlstelle, Position 2, nicht ausgewählten zweiten Nadelfüße 2 gleiten unter dem Schloßteil F2 hindurch. Die Schloßteile der Gruppe B stehen außer Tätigkeit. Die halbhoch angehobenen zweiten Nadelfüße 2 werden bei Position 19 von einem festen Schloßteil F8 erfaßt und bis in Position 20 ausgetrieben. Damit die zweiten Nadelfüße 2 bis in diese Position 20 halb in Tätigkeit stehen bleiben, werden die Hebeplatinen H von einem festen Schloßteil F9 ebenfalls ausgetrieben. Ab der Position 20 werden die Federschaftnadeln N an den ersten Füßen 1 in Übernahme- und von einem festen Schloßteil F10 in Fangstellung, Position 21, ausgetrieben. Die Hebeplatinen H werden ab Position 22 bis zur Position 23 abgezogen, um dann vom in Tätigkeit stehenden Schloßteil C3.2 in Position 13 wieder ausgetrieben zu werden. Während dieser Zeit bewegen sich die zweiten Nadelfüße 2 von halb in Tätigkeit in außer Tätigkeit und wieder in Tätigkeit, Position 13, um von dort mit den maschenbildenden Federschaftnadeln N den weiteren Verlauf bis Position 16 zu machen.

Zur Beschreibung der selektiv langen und kurzen Maschenbildung innerhalb einer Maschenreihe dient Fig. 7. Das Bilden der langen Maschen wurde bereits anhand der Fig. 6 beschrieben. Das Bilden der kurzen Maschen beginnt bei der zweiten Auswahl, Position 26. Die Schloßteile der Gruppen A und C sind außer und die Schloßteile der Gruppe B in Tätigkeit. Die verschiebbaren Nadelsenker N2.1, N2.3 und N2.2, N2.4 bestehen jeweils aus zwei unterschiedlich hohen Teilen N2.1 und N2.3 bzw. N2.2 und 2.4, die in ihren Abzugspositionen unterschiedlich angesteuert werden können. Der gestrichelt dargestellte Nadelsenker N2.2 erfaßt die halbhoch angehobenen zweiten Nadelfüße 2 und der Nadelsenker N2.4 die voll in Tätigkeit angehobenen. Die Federschaftnadeln N, die kurze Maschen stricken sollen, wurden wie oben erwähnt bei Position 26 ausgewählt. Die zweiten Nadelfüße stehen halb in Tätigkeit und werden vom Schloßteil B2.1 erfaßt und bis in Position 28 ausgetrieben. Damit die zweiten Nadelfüße 2 in halbhoher Position bleiben, werden die Hebeplatinen H von den Schloßteilen F9 und B3.1 mit ausgetrieben. Ab der Position 28 werden die Federschaftnadeln N über die ersten Nadelfüße 1 von den Schloßteilen B1.1 und F3 in Maschenaustriebsstellung, Position 8, und von da in die Kammgleiche-Stellung, Position 13, gebracht. In den Positionen 30, 31 und 32 sind die zweiten Nadelfüße 2 der Federschaftnadeln N, die kurze Maschen bilden sollen, außer Tätigkeit, da die Hebeplatinen H vom Schloßteil F4, wie in Position 32 gezeigt, abgezogen werden. Während die Arbeitsfüße 3 der Hebeplatinen H über ein festes Schloßteil F11 gleiten, werden die zweiten Nadelfüße 2 wieder auf halbhohe Position gebracht, damit diese, wie in Position 33 gezeigt, vom Nadelsenker N2.2 erfaßt und weniger weit abgezogen werden, Position 34.

Die Hebeplatinen H werden von den Federschaftnadeln N in Grundstellung, Position 34, geschoben.

Der Bewegungsablauf für Federschaftnadel N und Hebeplatinen H für lange Maschen und kurze Fanghenkel ist in Fig. 8 dargestellt. Der Durchlauf ist der gleiche wie bei Fig. 6 beschrieben, nur mit dem Unterschied, daß die Schloßteile der Gruppe C statt in außer Tätigkeit stehen. Der Nadeldurchlauf entspricht dem der Fig. 6 und der Hebeplatinendurchlauf dem der Fig. 7.

Ein weiterer Nadel- und Hebeplatinen-Schloßdurchlauf, der für das Umhängen - Maschen Übergeben und Übernehmen - benötigt wird, ist in Fig. 9 gezeigt.

Zum Maschen Übergeben wird die erste Auswahlstelle, Position 2, verwendet. Die Schloßteile der Gruppe A sind in die und die Schloßteile der Gruppen B und C außer Tätigkeit. Bis Position 3 ist alles gleich der Maschenbildung. Da das Schloßteil A2.1 in Tätigkeit steht, werden die zweiten Nadelfüße 2, die voll in Tätigkeit stehen, erfaßt und in Position 35 gebracht. Die Hebeplatinen H, die nicht mit nach oben gehen, lassen die zweiten Nadelfüße 2 in halbhohe Position gleiten. Von da aus übernimmt ein festes Schloßteil F12 den weiteren Austrieb der Federschaftnadeln N. Die ersten Nadelfüße 1 bringen die Federschaftnadeln N in Position 36, bei der die zweiten Nadelfüße 2 im Nadelbett verschwinden (Fig. 1). Im weiteren Verlauf werden die Federschaftnadeln N vom Schloßteil F12 zum Übergeben ausgetrieben, Position 38, 39, 40 und 41. Ab Position 42 werden die Federschaftnadeln N von der Schloßteilweiche oder Steuerzunge S1 und dem Schloßteil A1.2 über Position 44, in der die Nadelfüße 2 halb angehoben sind, in die Position 45 gebracht, in der die zweiten Nadelfüße 2 voll in Tätigkeit stehen und von einem festen Schloßteil F13 über Position 46 und 47 auf Position 48 abgezogen werden. In Position 16 haben Federschaftnadeln N und Hebeplatinen H ihre Grundstellung wieder eingenommen.

Zum Maschen Übernehmen wird die zweite Auswahlstelle Position 51 verwendet. In dieser Position sind die zweiten Nadelfüße 2 halb in Tätigkeit. Der weitere Austrieb ist der gleiche wie bei Fanghenkel Bilden. Der Abzug, der bei Position 55 beginnt und vom Schloßteil A1.2 über die ersten Nadelfüße 1 eingeleitet wird, wird von einem Schloßteil F14 fortgesetzt. Bei Position 56 sind die zweiten Nadelfüße 2 halb in Tätigkeit.

Da die Schloßteile F13 und F2 sowie A2.2 und A2.1 unterhalb des waagerechten Striches nur halbhoch sind, gleiten die zweiten Nadelfüße 2 unter dem Schloßteil F13 hindurch und bleiben auf der Kammgleiche-Stellung stehen. Die Hebeplatinen H machen den gleichen Weg wie im Zusammenhang mit Fig. 7 und 8 beschrieben, nur mit dem Unterschied, daß der Abzug in Grundposition bei Position 59 erreicht wird.

In Fig. 9 ist auch eine weitere Variante der Schloßteile A1.1 und A2.1 angedeutet, bei der diese Schloßteile an der gestrichelt eingezeichneten Linie enden. Bei dieser Variante bleiben die übernehmenden Federschaftnadeln bei Position 55 in Übernahmeposition unterhalb des Schloßteils A1.2 und werden erst später vom festen Schloßteil F5 auf Kammgleiche-Stellung gebracht.

In Fig. 10 bis Fig. 13 sind Schloßsysteme dargestellt, die sich von den Schloßsystemen nach Fig. 5 bis Fig. 9 dadurch unterscheiden, daß die Schloßteile A1.1 und A1.2 der ersten Gruppe A von Schloßteilen statt im Schloßbereich der ersten Nadelfüße 1 im Schloßbereich der zweiten Nadelfüße 2 angeordnet sind, und daß die Größenverhältnisse verschiedener Schloßteile etwas geändert sind. Dadurch ergibt sich die Möglichkeit zusätzlicher Kombinationen von Nadeldurchläufen.

Bei Fig. 10 stehen die Schloßteile der Gruppe A und der Gruppe B außer Tätigkeit, die Schloßteile der Gruppe C sind in Tätigkeit geschaltet. Damit läßt sich in Drei-Weg-Technik selektiv Maschen Bilden, Fanghenkel Bilden, Nichtstricken arbeiten, wie es im Zusammenhang mit Fig. 6 beschrieben worden ist.

Bei Fig. 11 sind die Schloßteile der Gruppe A in Tätigkeit geschaltet, die Schloßteile der Gruppe B und der Gruppe C stehen außer Tätigkeit. Damit läßt sich, wie im Zusammenhang mit Fig. 9 beschrieben, Maschen übergeben und Maschen übernehmen. Die übergebenden Nadeln werden am ersten Nadelfuß 1 von der Steuerzunge 51 und dann am in Tätigkeit getretenen zweiten Nadelfuß 2 von dem Schloßteil A1.2 abgezogen.

Bei Fig. 12 sind die Schloßteile der Gruppe A, der Gruppe B und der Gruppe C in Tätigkeit geschaltet. Damit können die an der ersten Auswahlstelle Position 2 ausgewählten Nadeln Maschen übergeben und die an der zweiten Auswahlstelle Position 26 ausgewählten Nadeln Maschen bilden.

Bei Fig. 13 sind die Schloßteile der Gruppe A und der Gruppe C in Tätigkeit geschaltet, die Schloßteile der Gruppe B stehen außer Tätigkeit. Damit können die an der ersten Auswahlstelle Position 2 ausgewählten Nadeln Maschen übergeben und die an der zweiten Auswahlstelle Position 18 ausgewählten Nadeln Fanghenkel bilden. Durch das in Tätigkeit stehende Schloßteil C3.2 werden die zweiten Nadelfüße 2 der Fanghenkel bildenden Nadeln wieder in Tätigkeit gebracht, so daß sie von dem Nadelsenker N2.2 erfaßt und die Nadeln auf die gewünschte Abzugshöhe abgezogen werden können.

## Patentansprüche

1. Flachstrickmaschine mit in den Nadelkanälen der Nadelbetten angeordneten Federschaftnadeln (N), die je einen vorderen, immer aus dem Nadelbett ragenden ersten Nadelfuß (1) und einen hinteren, durch Eigenfederung des Federschafts im Nadelbett verschwindenden zweiten Nadelfuß (2) aufweisen, mit hinter den Federschaftnadeln (N) angeordneten Schiebeplatinen mit je einem Arbeitsfuß (3) und einem zum selektiven Heben des zweiten Nadelfußes (2) unter den Federschaft der Federschaftnadel schiebbaren vorderen. Ende, mit hinter den Schiebeplatinen angeordneten, auf diesen gleitend verschiebbaren Jacquardplatinen, und mit einem symmetrisch zu seiner Mittellängsachse (M) aufgebauten Schloßsystem zum Auswählen und Betätigen der Nadeln und Platinen, welches wenigstens zwei in der Schloßebene verschiebbare Nadelsenker (N2.1, N2.2) im Bereich der zweiten Nadelfüße (2) aufweist,
dadurch **gekennzeichnet,** daß
a) die Schiebeplatine als reine verschiebbare Hebeplatine (H) mit einem zweistufigen vorderen Ende ausgebildet ist, welches eine erste Oberkante (5, 6) zum Anheben des zweiten Nadelfußes (2) in halbhohe Arbeitsstellung und daran anschließend eine zweite Oberkante (7, 8) zum Anheben des zweiten Nadelfußes (2) in vollhohe Arbeitsstellung aufweist;
b) auf der Mittellängsachse (M) des Schloßsystems im Schloßbereich der ersten Nadelfüße (1) eine durch die ersten Nadelfüße (1) in der Schloßebene verschwenkbare Steuerzunge (S1) vorgesehen ist;
c) eine erste Gruppe (A) von symmetrisch zur Mittellängsachse (M) des Schloßsystems angeordneten, senkrecht zur Schloßebene schaltbaren Schloßteilen vorgesehen ist, von denen
- zwei Schloßteile (A1.1, A1.2) im Schloßbereich der ersten Nadelfüße (1) nahe der Steuerzunge (S1) oder im Schloßbereich der zweiten Nadelfüße (2) und
- zwei Schloßteile (A2.1, A2.2) im Schloßbereich der zweiten Nadelfüße (2) nahe den Nadelsenkern (N2.1, N2.2) vorgesehen sind.

2. Flachstrickmaschine nach Anspruch 1,
dadurch **gekennzeichnet,** daß
d) die Nadelsenker im Bereich der zweiten Nadelfüße (2) jeweils zwei unabhängig voneinander verschiebbare Teil-Nadelsenker umfassen, von denen
- der eine (N2.1, N2.2) zum Erfassen der zweiten Nadelfüße (2) in halbhoher oder halbhoher und vollhoher Arbeitsstellung und
- der andere (N2.3, N2.4) zum Erfassen der zweiten Nadelfüße (2) in vollhoher Arbeitsstellung ausgebildet und angeordnet ist;
e) eine zweite Gruppe (B) von symmetrisch zur Mittellängsachse (M) des Schloßsystems angeordneten, senkrecht zur Schloßebene schaltbaren Schloßteilen vorgesehen ist, von denen
- zwei Schloßteile (B1.1, B1.2) im Schloßbereich der ersten Nadelfüße (1),
- zwei Schloßteile (B2.1, B2.2) im Schloßbereich der zweiten Nadelfüße (2), und
- zwei Schloßteile (B3.1, B3.2) im Schloßbereich der Arbeitsfüße (3) der Hebeplatinen (H) vorgesehen sind;
f) eine dritte Gruppe (C) von symmetrisch zur Mittellängsachse (M) des Schloßsystems angeordneten, senkrecht zur Schloßebene schaltbaren Schloßteilen (C3.2, C3.2) im Schloßbereich der Arbeitsfüße (3) der Hebeplatinen (H) vorgesehen ist.

3. Flachstrickmaschine nach Anspruch 1,
dadurch **gekennzeichnet,** daß die erste Gruppe (A) von Schloßteilen (A1.1, A1.2; A2.1, A2.2) jeweils gemeinsam bei der Schlittenumkehr schaltbar ist.

4. Flachstrickmaschine nach Anspruch 2,
dadurch **gekennzeichnet,** daß die erste Gruppe (A) von Schloßteilen (A1.1, A1.2; A2.1. A2.2), die zweite Gruppe (B) von Schloßteilen (B1.1, B1.2; B2.1, B2.2; B3.1, B3.2) und die dritte Gruppe (C) von Schloßteilen (C3.1, C3.2) jeweils gemeinsam bei der Schlittenumkehr schaltbar sind.

5. Flachstrickmaschine nach einem der vorhergehenden Ansprüche,
dadurch **gekennzeichnet,** daß die Hebeplatine (H) am vorderen Ende eine erste Auflaufschräge (5) gefolgt von einer halbhohen ersten Hebefläche (6) und daran anschließend eine zweite Auflaufschräge (7) gefolgt von einer hohen, bis zum Arbeitsfuß (3) verlaufenden zweiten Hebefläche (8) aufweist.

6. Flachstrickmaschine nach Anspruch 5,
dadurch **gekennzeichnet,** daß unter dem zweiten Nadelfuß (2) ein Hebenocken (4) vorgesehen ist, der in Grundstellung auf dem Nadelkanalgrund aufliegt und in zwei Hebestellungen federnd auf die erste und die zweite Hebefläche (6, 8) aufgleitet.

7. Flachstrickmaschine nach einem der vorhergehenden Ansprüche,
dadurch **gekennzeichnet,** daß
- die Schloßteile (A1.1, A1.2) der ersten Gruppe (A) im Schloßbereich der ersten Nadelfüße (1) oder zweiten Nadelfüße (2) Nadelabzugsteile sind, und daß
- die Schloßteile (A2,1, A2.2) der ersten Gruppe (A) im Schloßbereich der zweiten Nadelfüße (2) einen oberen Teilbereich für den Eingriff mit allen ausgewählten zweiten Nadelfüßen (2) und einen unteren Teilbereich für den Eingriff nur mit den vollhoch ausgewählten zweiten Nadelfüßen (2) aufweisen.

8. Flachstrickmaschine nach einem der Ansprüche 2 bis 7,
dadurch **gekennzeichnet,** daß in jeder zur Mittellängsachse (M) des Schloßsystems symmetrischen Hälfte zwei Auswahlstellen für die zweiten Nadelfüße (2) vorgesehen sind, von denen
- eine erste Auswahlstelle (Position 2) der Auswahl Masche, lange Masche, Masche Übergeben und
- eine zweite Auswahlstelle (Position 18, 26, 51) der Auswahl Fanghenkel, kurze Masche, kurzer Fanghenkel, Masche Übernehmen und Masche dient.

9. Flachstrickmaschine nach einem der Ansprüche 1 bis 8,
dadurch **gekennzeichnet,** daß zum Maschen Übergeben und Maschen Übernehmen die Schloßteile (A1.1, A1.2; A2.1, A2.2) der ersten Gruppe (A) von senkrecht zur Schloßebene schaltbaren Schloßteilen in Tätigkeit geschaltet sind.

10. Flachstrickmaschine nach einem der Ansprüche 2 bis 8,
dadurch **gekennzeichnet,** daß zum Bilden von langen und kurzen Maschen die Schloßteile (B1.1, B1.2; B2.1, B2.2; B3.1, B3.2) der zweiten Gruppe (B) von senkrecht zur Schloßebene schaltbaren Schloßteilen in Tätigkeit geschaltet sind.

11. Flachstrickmaschine nach einem der Ansprüche 2 bis 8,
dadurch **gekennzeichnet,** daß zum Bilden von Maschen und Fanghenkeln sowie Nichtstricken in Drei-Weg-Technik die Schloßteile (C3.1, C3.2) der dritten Gruppe (C) von senkrecht zur Schloßebene schaltbaren Schloßteilen in Tätigkeit geschaltet sind.

12. Flachstrickmaschine nach einem der Ansprüche 2 bis 8,
dadurch **gekennzeichnet,** daß mit im Schloßbereich der zweiten Nadelfüße (2) angeordneten Schloßteilen (A1.1, A1.2; A2.1, A2.2) der ersten Gruppe (A) zum Maschen Übergeben und Maschen Bilden die Schloßteile (A1.1, A1.2; A2.1, A2.2) der ersten Gruppe (A), die Schloßteile (B1.1, B1.2; B2.1, B2.2; B3.2, B3.2) der zweiten Gruppe (B) und die Schloßteile (C3.1, C3.2) der dritten Gruppe (C) von senkrecht zur Schloßebene schaltbaren Schloßteilen in Tätigkeit geschaltet sind.

13. Flachstrickmaschine nach einem der Ansprüche 2 bis 8,
dadurch **gekennzeichnet,** daß mit im Schloßbereich der zweiten Nadelfüße (2) angeordneten Schloßteilen (A1.1, A1.2; A2.1, A2.2) der ersten Gruppe (A) zum Maschen Übergeben und Fanghenkel Bilden die Schloßteile (A1.1, A1.2; A2.1, A2.2) der ersten Gruppe (A) und die Schloßteile (C3.1, C3.2) der dritten Gruppe (C) von senkrecht zur Schloßebene schaltbaren Schloßteilen in Tätigkeit geschaltet sind.

14. Flachstrickmaschine nach einem der Ansprüche 1 bis 9, 12 oder 13,
dadurch **gekennzeichnet,** daß die in der Schloßebene verschwenkbare Steuerzunge (S1) durch die ersten Nadelfüße (1) der zum Maschen Übergeben ausgewählten Nadeln verschwenkbar ist.

## Claims

1. A flat-bed knitting machine comprising flexible shank needles (N) arranged in needle channels in the needle bed, each said needle having an anterior first needle butt (1) always projecting from the needle bed and a posterior second needle butt (2) which sinks into the needle bed under the resilience of its own flexible shank, displacing jacks located behind the flexible shank needles (N), each said jack having an operating butt (3) and a forward end which is displaceable under the flexible shank of the flexible shank needle for selectively lifting the second needle butt (2), jacquard jacks located behind and slideable on the displacing jacks and a cam system arranged symmetrically about its central longitudinal axis (M) for selecting and operating the needles and jacks and which, in the neighbourhood of the second needle butts (2), has at least two needle sinkers (N2.1, N2.2) displaceable in the cam plane, characterised in that,
a) the displacing jack is formed as a purely displaceable lifting jack (H) having a two-stepped forward end, wherein a first top-edge (5, 6) serves to lift the second needle butt (2) into a half-height working position and a contiguous second top-edge (7, 8) serves to lift the second needle butt (2) into a full-height working position;
b) a control tongue (S1) rockable by the first needle butts (1) in the plane of the cam system is provided on the central longitudinal axis (M) of the cam system within camming range of the first needle butts (1);
c) in a first group (A) of cams, the cams are arranged symmetrically about the central longitudinal axis (M) of the cam system and are moveable perpendicularly to the cam plane, wherein
- two cams (A1.1, A1.2) are located within camming range of the first needle butts (1) near the control tongue (S1) or within camming range of the second needle butts (2) and
- two cams (A2.1, A2.2) are located within camming range of the second needle butts (2) near the needle sinkers (N2.1, N2.2).

2. A flat bed knitting machine according to claim 1,
characterised in that,
d) the needle sinkers near the second needle butts (2) each comprise two independently moveable sections, of which
- one section (N2.1, N2.2) is arranged to engage those second needle butts (2) in a half-height or a half-height and full-height working position and
- the other section (N2.3, N2.4) is arranged to engage those second needle butts (2) in a full-height working position
e) in a second group (B) of cams, the cams are arranged symmetrically about the central longitudinal axis (M) of the cam system and are moveable perpendicularly to the cam plane, wherein
- two cams (B1.1, B1.2) are located within camming range of the first needle butts (1),
- two cams (B2.1, B2.2) are located within camming range of the second needle butts (2) and
- two cams (B3.1, B3.2) are located within camming range of the operating butts (3) of the lifting jacks (H);
f) in a third group (C) of cams, the cams (C3.1, C3.2) are arranged symmetrically about the central longitudinal axis (M) of the cam system, are moveable perpendicularly to the cam plane, and are located within camming range of the operating butts (3) of the lifting jacks (H).

3. A flat bed knitting machine according to claim 1,
characterised in that, the first group (A) of cams (A1.1, A1.2; A2.1, A2.2) is operated as a whole by the return movement of the carriage.

4. A flat bed knitting machine according to claim 2,
characterised in that, the first group (A) of cams (A1.1, A1.2; A2.1, A2.2), the second group (B) of cams (B1.1, B1.2; B2.1, B2.2; B3.1, B3.2) and the third group (C) of cams (C3.1, C3.2) are operated together by the return movement of the carriage.

5. A flat bed knitting machine according to any preceding claim, characterised in that, the lifting jack (H) at its forward end has a first inclined cam face (5) followed by a half-height first lifting surface (6) and a contiguous second inclined cam face (7) followed by a full-height second lifting surface (8) which extends up to the operating butt (3).

6. A flat bed knitting machine according to claim 5,
characterised in that, a lifting boss (4) located under the second needle butt (2) has a basic position in which it lies on the floor of the needle channel and two lifted positions which it reaches by flexibly sliding up onto the first and second lifting surfaces (6, 8).

7. A flat bed knitting machine according to any preceding claim, characterised in that,
- the cams (A1.1, A1.2) of the first group (A) within camming range of the first needle butts (1) or the second needle butts (2) are for withdrawing needles and in that
- the cams (A2.1, A2.2) of the first group (A) within camming range of the second needle butts (2) have an upper part for engaging with all the selected second needle butts (2) and a lower part for engaging only with those selected second needle butts (2) in their full-height position.

8. A flat bed knitting machine according to any of claims 2 to 7, characterised in that, in each of the halves of the cam system arranged symmetrically to the central longitudinal axis (M) there are two selection positions for the second needle butts (2) wherein
- a first position (position 2) serves for the selection of: stitch, long stitch, transfer stitch and
- a second position (positions 18, 26, 51) serves for the selection of: tuck-loop, short stitch, short tuck-loop, receive stitch and stitch.

9. A flat bed knitting machine according to any of claims 1 to 8, characterised in that, for transferring and receiving stitches, the cams (A1.1. A1.2; A2.1, A2.2) of the first group (A) of cams moveable perpendicularly to the cam plane are activated

10. A flat bed knitting machine according to any of claims 2 to 8, characterised in that, for forming long and short stitches, the cams (B1.1, B1.2; B2.1, B2.2; B3.1, B3.2) of the second group (B) of cams moveable perpendicularly to the cam plane are activated.

11. A flat bed knitting machine according to any of claims 2 to 8, characterised in that, for forming stitches and tuck-loops and slip stitches in three-way-operation, the cams (C3.1, C3.2) of the third group (C) of cams moveable perpendicularly to the cam plane are activated.

12. A flat bed knitting machine according to any of claims 2 to 8, characterised in that, for transferring and forming stitches , the cams (A1.1, A1.2; A2.1, A2.2) of the first group (A), the cams (B1.1, B1.2; B2.1, B2.2; B3.1, B3.2) of the second group (B) and the cams (C3.1, C3.2) of the third group (C) of cams moveable perpendicularly to the cam plane are activated with those cams (A1.1, A1.2; A2.1, A2.2) of the first group (A) within camming range of the second needle butts (2).

13. A flat bed knitting machine according to any of claims 2 to 8, characterised in that, for transferring stitches and forming tuck-loops , the cams (A1.1, A1.2; A2.1, A2.2) of the first group (A) and the cams (C3.1, C3.2) of the third group (C) of cams moveable perpendicularly to the cam plane are activated with those cams (A1.1, A1.2; A2.1, A2.2) of the first group (A) within camming range of the second needle butts (2).

14. A flat bed knitting machine according to any of claims 1 to 9, 12 or 13, characterised in that, the control tongue (S1) rockable in the cam plane is activated by the first needle butts (1) of the needles selected for transferring stitches.

## Revendications

1. Machine à tricoter rectiligne présentant des aiguilles (N) à talon-ressort disposées dans les canaux à aiguilles des planches d'aiguilles, ces aiguilles qui présentent chacune un premier pied d'aiguille avant (1), faisant toujours saillie de la planche d'aiguilles et un second pied d'aiguille arrière (2) disparaissant dans la planche d'aiguilles par auto-suspension du talon-ressort d'aiguille, présentant des platines coulissantes disposées derrière les aiguilles (N) à talon-ressort, ces platines comprenant chacune un pied de travail (3) et une extrémité avant coulissante sous le talon-ressort de l'aiguille à talon-ressort pour soulever, de manière sélective, le second pied d'aiguille (2), présentant des platines jacquard disposées derrière les platines coulissantes et mobiles par glissement sur celles-ci et présentant un système de fermeture monté, de manière symétrique, par rapport à son axe longitudinal médian (M) pour la sélection et l'actionnement des aiguilles et des platines, système qui présente, dans la zone des seconds pieds d'aiguille (2), au moins deux baisse-aiguille (N2.1, N2.2) mobiles dans le plan de fermeture,
caractérisée en ce que
a) la platine coulissante est conçue comme pure platine de levage mobile (H) présentant une extrémité avant bi-étagée, extrémité qui présente un premier bord supérieur (5, 6) pour soulever le second pied d'aiguille (2) en position de travail à mi-hauteur et, à la suite de ceci, présente un second bord supérieur (7, 8) pour soulever le second pied d'aiguille (2) en position de travail à pleine hauteur,
b) sur l'axe longitudinal médian (M) du système de fermeture dans la zone de fermeture des premiers pieds d'aiguille (1), il est prévu une languette de commande (S1) pivotante dans le plan de fermeture par l'intermédiaire des premiers pieds d'aiguille (1),
c) un premier groupe (A) de pièces de fermeture actionnables perpendiculairement par rapport au plan de fermeture et disposées symétriquement par rapport à l'axe longitudinal médian (M) du système de fermeture, pièces parmi lesquelles il est prévu
- deux pièces de fermeture (A1.1, A1.2) dans la zone de fermeture des premiers pieds d'aiguille (1) à proximité de la languette de commande (S1) ou dans la zone de fermeture des seconds pieds d'aiguille (2) et
- deux pièces de fermeture (A2.1, A2.2) dans la zone de fermeture des seconds pieds d'aiguille (2) à proximité des baisse-aiguille (N2.1, N2.2).

2. Machine à tricoter rectiligne selon la revendication 1,
caractérisée en ce que
d) les baisse-aiguille dans la zone des seconds pieds d'aiguille (2) comprennent chacun deux baisse-aiguille partiels mobiles indépendament l'un de l'autre, dont
- l'un (N2.1, N2.2) est conçu et disposé pour saisir les seconds pieds d'aiguille (2) en position de travail à mi-hauteur ou à mi-hauteur et à pleine hauteur et
- l'autre (N2.3, N2.4) pour saisir les seconds pieds d'aiguille (2) en position de travail à pleine hauteur,
e) un second groupe (B) de pièces de fermeture actionnables perpendiculairement par rapport au plan de fermeture et disposées symétriquement par rapport à l'axe longitudinal médian (M) du système de fermeture, pièces parmi lesquelles il est prévu
- deux pièces de fermeture (B1.1, B1.2) dans la zone de fermeture des premiers pieds d'aiguille (1),
- deux pièces de fermeture (B2.1, B2.2) dans la zone de fermeture des seconds pieds d'aiguille (2),
- deux pièces de fermeture (B3.1, B3.2) dans la zone de fermeture des pieds de travail (3) des platines de levage (H)
f) un troisième groupe (C) de pièces de fermeture (C3.1, C3.2) actionnables perpendiculairement par rapport au plan de fermeture et disposées symétriquement par rapport à l'axe longitudinal médian (M) du système de fermeture est prévu dans la zone de fermeture des pieds de travail (3) des platines de levage (H).

3. Machine à tricoter rectiligne selon la revendication 1, caractérisée en ce que le premier groupe (A) de pièces de fermeture (A1.1, A1.2, A2.1, A2.2) est actionnable à chaque fois en commun lors du retour du chariot.

4. Machine à tricoter rectiligne selon la revendication 2, caractérisée en ce que le premier groupe (A) de pièces de fermeture (A1.1, A1.2, A2.1, A2.2), le second groupe (B) de pièces de fermeture (B1.1, B1.2, B2.1, B2.2, B3.1, B3.2) et le troisième groupe (C) de pièces de fermeture (C3.1, C3.2) sont actionnables à chaque fois en commun lors du retour du chariot.

5. Machine à tricoter rectiligne selon l'une des revendications précédentes,
caractérisée en ce que la platine de levage (H) présente, sur l'extrémité avant, une première déclivité de montée (5) suivie d'une première surface de levage à mi-hauteur (6) et ensuite une seconde déclivité de montée (7) suivie d'une seconde surface haute de levage (8) s'étendant jusqu'au pied de travail (3).

6. Machine à tricoter rectiligne selon la revendication 5,
caractérisée en ce que, sous le second pied d'aiguille (2), il est prévu une came de levage (4) qui, en position de base, repose sur le fond du canal d'aiguille et qui, dans deux positions de levage, glisse de manière élastique sur la première et la seconde surface de levage (6, 8).

7. Machine à tricoter rectiligne selon l'une des revendications précédentes,
caractérisée en ce que
- les pièces de fermeture (A1.1, A1.2) du premier groupe (A) sont des pièces de retrait d'aiguille dans la zone de fermeture des premiers pieds d'aiguille (1) ou des seconds pieds d'aiguille (2) et en ce que
- les pièces de fermeture (A2.1, A2.2) du premier groupe (A) présentent, dans la zone de fermeture des seconds pieds d'aiguille (2), une zone partielle supérieure pour l'engagement avec tous les seconds pieds d'aiguille (2) sélectionnés et une seconde zone partielle inférieure pour l'engagement avec seulement les seconds pieds d'aiguille (2) sélectionnés à pleine hauteur.

8. Machine à tricoter rectiligne selon l'une des revendications 2 à 7,
caractérisée en ce que dans chaque moitié symétrique à l'axe longitudinal médian (M) du système de fermeture, il est prévu deux points de sélection pour les seconds pieds d'aiguille (2), dont
- un premier point de sélection (position 2) sert à la sélection maille longue maille transfert de maille et
- un second point de sélection (position 18, 26, 51) sert à la sélection hanse de capture, maille courte, hanse de capture court, reprise de maille et maille.

9. Machine à tricoter rectiligne selon l'une des revendications 1 à 8,
caractérisée en ce que pour le transfert des mailles et pour la reprise des mailles, les pièces de fermeture (A1.1, A1.2, A2.1, A2.2) du premier groupe (A) sont mises en action par des pièces de fermeture actionnables perpendiculairement au plan de fermeture.

10. Machine à tricoter rectiligne selon l'une des revendications 2 à 8
caractérisée en ce que, pour la formation de mailles longues et courtes, les pièces de fermeture (B1.1, B1.2, B2.1, B2.2, B3.1, B3.2) du second groupe (B) sont mises en action par des pièces de fermeture actionnables perpendiculairement au plan de fermeture.

11. Machine à tricoter rectiligne selon l'une des revendications 2 à 8
caractérisée en ce que, pour la formation de mailles et d'hanses de capture ainsi que pour le non-tricot d'après la technique à trois voies, les pièces de fermeture (C3.1, C3.2) du troisième groupe (C) sont mises en action par les pièces de fermeture actionnables perpendiculairement au plan de fermeture.

12. Machine à tricoter rectiligne selon l'une des revendications 2 à 8
caractérisée en ce qu'avec les pièces de fermeture (A1.1, A1.2, A2.1, A2.2) du premier groupe (A) disposées dans la zone de fermeture des seconds pieds d'aiguille (2) pour le transfert des mailles et pour la formation des mailles, les pièces de fermeture (A1.1, A1.2, A2.1, A2.2) du premier groupe (A), les pièces de fermeture (B1.1, B1.2, B2.1, B2.2, B3.1, B3.2) du second groupe (B) et les pièces de fermeture (C3.1, C3.2) du troisième groupe (C) sont mises en action par les pièces de fermeture actionnables perpendiculairement au plan de fermeture.

13. Machine à tricoter rectiligne selon l'une des revendications 2 à 8
caractérisée en ce qu'avec les pièces de fermeture (A1.1, A1.2, A2.1, A2.2) du premier groupe (A) disposées dans la zone de fermeture des seconds pieds d'aiguille (2) pour le transfert des mailles et pour la formation des hanses de capture, les pièces de fermeture (A1.1, A1.2, A2.1, A2.2) du premier groupe (A) et les pièces de fermeture (C3.1, C3.2) du troisième groupe (C) sont mises en action par les pièces de fermeture actionnables perpendiculairement au plan de fermeture.

14. Machine à tricoter rectiligne selon l'une des revendications 1 à 9, 12 ou 13
caractérisée en ce que la languette de commande (S1) pivotante dans le plan de fermeture peut pivoter par l'intermédiiare des premiers pieds d'aiguille (1) des aiguilles sélectionnées pour le transfert des mailles.
